# EUROPÄISCHE PATENTSCHRIFT

(11) **EP 0 615 214 B1**
(45) Veröffentlichungstag und Bekanntmachung des Hinweises auf die Patenterteilung: **02.07.1997**
(21) Anmeldenummer: 94103032.2
(22) Anmeldetag: 01.03.1994
(51) Int. Cl.: G07C 9/00

(54) **System und Verfahren zum Abbuchen von Strassenbenutzungsgebühren**
System und method for debiting tolls
Système et procédé pour porter un péage en décharge

(30) Priorität: 08.03.1993 DE 4307214
(43) Veröffentlichungstag der Anmeldung: 14.09.1994
(73) Patentinhaber: Alcatel SEL Aktiengesellschaft, D-70435 Stuttgart (DE)
(72) Erfinder: Beier, Wolfgang, D-71263 Weil der Stadt (DE); Ehlert, Erhart, D-71063 Sindelfingen (DE)
(74) Vertreter: Brose, Gerhard, Dipl.-Ing.

(56) Entgegenhaltungen:
- DE-A- 3 830 643
- DE-A- 4 107 803
- FR-A- 2 624 677

## Beschreibung

Die Erfindung betrifft ein System und ein Verfahren zum Abbuchen von Straßenbenutzungsgebühren, auch als elektronisches Mautsystem bekannt.

Es ist bereits bekannt, die Identität von Fahrzeugen beim Vorbeifahren an elektronischen Mautstellen zu erfassen und Straßenbenutzungsgebühren über Monatsrechnung zu verrechnen. Wie eine solche Rechnung dann beglichen wird, ist unerheblich. DE-A-3.830.643 offenbart ein solches System mit den Merkmalen des Oberbegriffes des Anspruches 1. Diese Lösung stößt aber auf Akzeptanzprobleme, weil damit prinzipiell auch eine Überwachung möglich ist. Auch ist eine solche Lösung für Gebietsfremde, aber auch im Hinblick auf nicht kreditwürdige Kunden, nicht brauchbar. Die Verwendung von Guthabenkarten, ähnlich Telefonkarten, die beim Kauf ein bestimmtes Guthaben aufweisen und von denen beim Vorbeifahren abgebucht wird, ist prinzipiell möglich, jedoch technisch aufwendig. Auch wäre eine solche Lösung fälschungsanfällig. Auch ist bei den genannten Lösungen eine regionale Zuordnung der Gebühren von überregional operierenden Verkehrsteilnehmern nicht einfach zu erreichen.

Hier schafft die Erfindung Abhilfe durch ein System nach der Lehre des Anspruchs 1 und ein Verfahren nach Anspruch 13. Vorteilhafte Ausgestaltungen der Erfindung sind den Unteransprüchen zu entnehmen.

Im folgenden wird die Erfindung anhand eines Ausführungsbeispiels unter Zuhilfenahme der beiliegenden Zeichnungen weiter erläutert.
- Fig. 1: zeigt eine erste Möglichkeit des Informationsflusses in einem erfindungsgemäßen System.
- Fig. 2: zeigt eine zweite Möglichkeit des Informationsflusses in einem erfindungsgemäßen System.

Figur 1 zeigt eine Gebührenerfassungsstelle 1, eine Plakette 2 zum Anbringen an einem Kraftfahrzeug 3, ein öffentliches Fernmeldenetz 4, eine Gebührenerfassungszentrale 5 und eine Zahlstelle 6.

Das vorliegende Beispiel basiert auf einem Plakettensystem, das ursprünglich entwickelt wurde, um per Fernabfrage die Individuen eines zu überwachenden Tierbestands zu identifizieren. Eine Weiterentwicklung dieses Plakettensystems wird derzeit bei den europäischen Eisenbahnen zur begleitenden Überwachung von Güterwagen und Frachtcontainern eingeführt.

Die ursprünglichen Plaketten, mit denen die Tiere in irgendeiner an sich bekannten Weise markiert wurden, waren so aufgebaut, daß sie beim Empfang von HF-Energie mit einer bestimmten Frequenz die empfangene Energie nutzen, um auf derselben Frequenz ein mit der Nummer der Plakette und somit der Nummer des markierten Tiers moduliertes Signal zurückzusenden. Abfragestationen konnten an Tränken, Wildwechseln oder Eingängen zu Pferchen angebracht sein. Sie mußten einen HF-Dauerstrich-Sender und einen HF-Empfänger mit Demodulator aufweisen, womit die Plaketten abgefragt und deren Nummern ausgewertet werden konnten.

Weiterentwicklungen der Plaketten gehen in verschiedene Richtungen. Durch mit enthaltene Batterien kann die Reichweite für eine sichere Abfrage erhöht werden oder es können Zusatzfunktionen verwirklicht werden. Der Empfang von HF-Energie ist dann nur noch Auslöser für die Abfrage. Andere Weiterentwicklungen gehen dahin, auch Daten in den Plaketten von der Abfragestation aus zu ändern. Die Abfragestationen selbst sind entsprechend weiter entwickelt. Die Grundversion und einige Weiterentwicklungen sind beschrieben, beispielsweise in den US-Patenten 4,739,328, 4,864,158, 5,030,807 und 5,055,659. Die zur Verwendung bei den europäischen Eisenbahnen vorgesehenen Plaketten haben etwa das Format einer Scheckkarte und sind einige Millimeter dick. Für die vorliegende Anwendung sind Kombinationen aus Plaketten und Abfragestationen erforderlich, mittels derer Plakettennummern noch auf etwa 20 bis 30 Meter abgefragt werden können. Solche Plaketten, auch TAGs genannt, und solche Abfragestationen sind auch kommerziell erhältlich, beispielsweise Plaketten vom Typ AT5540 oder AT5100 der Firma Alcatel-Amtech, Paris oder Einrichtungen vom Typ AR2602 und AI1200 derselben Firma zum Aktivieren von Plaketten und zum Erfassen der Plakettennummer.

Die erfindungsgemäße Lösung erlaubt es meist, Gebührenerfassungsstellen baulich mit ohnehin vorhandenen Einrichtungen, wie z.B. Brücken oder Trägern von Verkehrszeichen zu kombinieren. In der Regel können damit auch mehrere Gebührenerfassungsstellen gruppenweise zusammengefaßt werden. Im gezeigten Beispiel der Gebührenerfassung an einer Autobahnbrücke ist damit pro Fahrtrichtung und Fahrspur je eine Einrichtung zum Aktivieren von Plaketten und vom Erfassen der Plakettennummer vorhanden. Für die Auswertung der Plakettennummern, für die Weitermeldung zu belastender Gebühren, oder für das Abgeben von Meldungen an eine zugeordnete Verkehrsüberwachungsstelle genügt es, daß die erforderlichen Einrichtungen nur einmal vorhanden sind. Nicht eingezeichnet sind diejenigen Einrichtungen, die erforderlich sind, um etwaige Verstöße zu dokumentieren, um Mehrdeutigkeiten bei der Erfassung auszuschließen oder um eine typenabhängige Tarifierung (Krad, PKW, LKW) zu ermöglichen.

Die Plakette 2 hat etwa die Größe einer Telefonkarte und sollte z.B. hinter dem Rückspiegel im Fahrzeug 3 angebracht sein. Es ist weder eine feste, noch eine elektrisch leitende Verbindung zum Fahrzeug 3 erforderlich. Als Dateninhalt der Plakette, der von außen abfragbar ist, ist auf jeden Fall eine Plakettennummer erforderlich. Weitere Angaben, die benutzerspezifisch oder fahrzeugspezifisch sind, können hinzukommen, sind aber nicht zwingend. Sie könnten zwar das Risiko von Fehlbuchungen verringern, würde gleichzeitig aber auch die Anonymität und Flexibilität der Anwendung verringern. Bei ausschließlicher Verwendung einer Plakettennummer könnte z.B. eine größere Benutzergruppe mit einer entsprechend großen Anzahl von Fahrzeugen und ebenfalls einer größeren Anzahl von Plaketten entweder nach betrieblichen Gesichtspunkten zum Zwecke einer auftragsbezogenen Abrechnung oder aber zum Erreichen eines hohen Maßes an Anonymität die Plaketten gezielt oder auch wahllos untereinander tauschen.

Nach der Vorbeifahrt an einer Gebührenerfassungsstelle 1 wird die dabei von der Plakette 2 gelesene Verrechnungsnummer über das öffentliche Fernmeldenetz 4 an die Gebührenerfassungszentrale 5 gemeldet. Diese Meldung muß weiter alle Daten enthalten, die erforderlich sind, damit die Gebührenerfassungszentrale zusammen mit den dort verhandenen Daten die gegebenenfalls orts-, zeit- und fahrzeugtypspezifischen Gebühren zu verrechnen. Welche Daten dann auch noch dokumentiert werden, ist eine rein organisatorische Frage und von der vorliegenden Erfindung unabhängig.

Die Gebührenerfassungszentrale 5 weist nun einen Gebührenspeicher auf, der für jede dieser Gebührenerfassungszentrale zugeordnete Verrechnungsnummer einen durch die Plakettennummer direkt oder indirekt adressierbaren Speicherplatz aufweist. Weiter weist die Gebührenerfassungszentrale Mittel auf, um die aufgrund der gemeldeten Daten zu verrechnende Straßenbenutzungsgebühr, gegebenenfalls mit weiterer zu dokumentierender Information, im zugeordneten Speicherplatz zu erfassen.

Für die Art der Anbindung der Gebührenerfassungsstellen über das öffentliche Fernmeldenetz an die Gebührenerfassungszentrale gibt es genügend Realisierungsmöglichkeiten, die hier nicht weiter im Detail genannt zu werden brauchen. Beispielsweise können, auch kombiniert, Standleitungen, Datex-P-Verbindungen, D-Kanal-Verbindungen im ISDN oder ATM-Verbindungen verwendet werden. Die Gebührenerfassungsstellen können jeweils wie eine Mobilfunk-Teilnehmerstation oder wie eine stationäre Endteilnehmereinrichtung mit dem öffentlichen Fernmeldenetz verbunden sein; sie können aber auch zunächst in einem Funknetz oder Kabelnetz des Betreibers zusammengefaßt sein, und nur gemeinsam mit dem öffentlichen Fernmeldenetz verbunden sein.

Auch für die technische Ausgestaltung der Gebührenerfassungszentrale sind genügend Realisierungsmöglichkeiten bekannt. Sie kann beispielsweise auch mit einer Einrichtung zur Erfassung und Verrechnung von Telefongebühren verbunden sein.

Es ist davon auszugehen, daß nicht nur eine Gebührenerfassungszentrale eingesetzt wird, sondern deren mehrere. Denkbar ist dann sowohl eine räumliche Zuordnung als auch eine Zuordnung zu verschiedenen Straßennetzbetreibern, Fernmeldenetzbetreibern oder sogenannten Service Providern.

Die Auswahl der jeweilig zuständigen Gebührenerfassungszentrale erfolgt aufgrund der Plakettennummer. Die erforderlichen Mittel, um anhand der Plakettennummer die zuständige Gebührenerfassungszentrale zu ermitteln und Meldungen über zu verrechnende Straßenbenutzungsgebühren dorthin weiterzuleiten, können entweder in jeder Gebührenerfassungsstelle selbst oder aber in einer jeweils einer Vielzahl von Gebührenerfassungsstellen zugeordneten Gebührenerfassungszentrale liegen. Auch Netzzentralen der Straßennetz- oder Fernmeldenetzbetreiber oder Einrichtungen sogenannter Intelligenter Netze kommen hierfür in Frage.

In besonders vorteilhafter Weiterbildung der Erfindung sollen nun zwei verschiedene Verrechnungsarten ermöglicht werden, nämlich die Abbuchung von einem Gebührenguthaben einerseits und die Verrechnung über Verrechnungskonten andererseits. Für diese unterschiedlichen Verrechnungsarten sind verschiedenartige Datensätze zu speichern, weshalb es sich anbietet, den Gebührenspeicher in zwei unterschiedlich aufgebaute Teile aufzuteilen.

Die Speicherplätze für Gebührenguthaben müssen den jeweiligen Guthabenstand speichern. Jeweils nach Passieren einer Gebührenstelle muß die entsprechende Gebühr abgebucht werden.

Die Speicherkonten für Verrechnungskonten müssen jeweils mindestens die Summe aller aufgelaufenen und noch nicht abgerechneten Gebühren und eine Bankverbindung speichern, von der die angefallenen Gebühren abbuchbar sind. Hier sind, ähnlich wie bei üblichen Bankkonten, die notwendigen Einzeldaten eines jeden Buchungsvorgangs mit abzuspeichern.

In irgendeiner Weise muß noch eine Rückmeldemöglichkeit an eine Verkehrsüberwachungsstelle vorgesehen werden. Hierzu können dem Gebührenspeicher Einrichtungen zugeordnet sein, die bei unzureichendem Gebührenguthaben eine Meldung an eine der anfordernden Gebührenerfassungsstelle zugeordnete Verkehrsüberwachungsstelle abgibt. Auch kann vorgesehen werden, daß nur stichprobenartige Kontrollen mit Anfragen bei der Gebührenzentrale vorgesehen sind. Dies würde dem üblichen Vorgehen bei der Fahrausweiskontrolle im öffentlichen Nahverkehr entsprechen. Ist weder ein Verrechnungskonto noch ein Gebührenguthaben zu ermitteln, dann ist die Plakette als gefälscht oder ungültig zu melden.

Für das Verrechnungsverfahren unter Zuhilfenahme von Gebührenguthaben ist in Figur 1 noch eine Zahlstelle 6 vorgesehen. Im gezeigten Beispiel ist sie mit einer Tankstelle, beispielsweise einer Autobahntankstelle, gekoppelt. Infrage kommen hierfür auch Grenzübergangsstellen. Hier können unter Eingabe von Bargeld oder mittels Kreditkarten Plaketten 2 erworben oder unter gleichzeitiger Eingabe (Einlesen) der Plakettennummer Meldungen an die Gebührenerfassungszentrale abgesetzt werden, mittels derer das der Plakettennummer zugeordnete Gebührenguthaben erhöhbar ist. Der Verkauf von Plaketten mit fest vorgegebenem Guthaben ist auch an Automaten möglich, die keinerlei Verbindung zum übrigen System haben. Bei genügend billiger Herstellungsmöglichkeit für Plaketten kann auf die Erhöhbarkeit der Gebührenguthaben verzichtet werden. Auch eine Rückgabemöglichkeit für Plaketten unter Rückzahlung des Restguthabens ist möglich, wozu eine entsprechende bidirektionale Verbindung zwischen Zahlstelle 6 und Gebührenerfassungszentrale 5 erforderlich ist.

In Figur 2 ist der Informationsfluß bei der Verwendung von Verrechnungskonten dargestellt. Bis zur Meldung an die Gebührenerfassungszentrale 5 ergibt sich keine Änderung gegenüber dem anhand der Figur 1 beschriebenen Beispiel. Hier erfolgt jedoch eine Abrechnung über die Bank des Plaketteninhabers und seine Bankverbindung 7. Dies erfolgt auf banküblichem Weg entweder direkt oder unter Zwischenschaltung einer Fernsprechgebührenzentrale 8.

Sowohl auf der Erfassungsseite mit der Gebührenerfassungsstelle 1, als auch auf der Verrechnungsseite kann das beschriebene System auch mit andersartigen Systemen zum Bezahlen von Straßenbenutzungsgebühren kombiniert sein. Es kann auch mit Einrichtungen zur Überwachung oder Steuerung des Verkehrs oder zur Bildung von Statistiken kombiniert sein.

In der Gebührenerfassungszentrale können auch Einrichtungen vorhanden sein, um die eingehenden Meldungen einer Plausibilitätskontrolle zu unterziehen. So können z.B. Fälschungen entdeckt und eine Ahndung veranlaßt werden, wenn eine Plakettennummer zweimal auftritt. Eine Mehrfachabbuchung für ein im Stau an einer Gebührenerfassungsstelle stehendes Fahrzeug kann damit leicht verhindert werden.

Auch die Verwendung verschiedener Tarife ist problemlos möglich.

## Patentansprüche

1. System zum Abbuchen von Straßenbenutzungsgebühren mit mindestens einer Gebührenerfassungsstelle (1), die laufend Signale aussendet, durch die Plaketten (2) in vorbeifahrenden Kraftfahrzeugen (3) derart aktiviert werden, daß sie ihre Plakettennummer an die Gebührenerfassungsstelle (1) senden, gekennzeichnet durch eine Verbindung durch das öffentliche Fernmeldenetz (4) zu mindestens einer Gebührenerfassungszentrale (5) mit einem Gebührenspeicher, der für jede der Gebührenerfassungszentrale (5) zugeordnete Plakette einen durch die Plakettennummer adressierbaren Speicherplatz aufweist, und durch Mittel, um nach dem Passieren einer Gebührenerfassungsstelle Information über die für den dieser Gebührenerfassungsstelle zugeordneten Straßenabschnitt zu verrechnende Straßenbenutzungsgebühr im zugeordneten Speicherplatz zu erfassen.

2. System zum Abbuchen von Straßenbenutzungsgebühren nach Anspruch 1, dadurch gekennzeichnet, daß mindestens ein Teil der Speicherplätze im Gebührenspeicher für Gebührenguthaben vorgesehen ist, von denen jeweils nach Passieren einer Gebührenerfassungsstelle (1) die entsprechende Gebühr abgebucht wird.

3. System zum Abbuchen von Straßenbenutzungsgebühren nach Anspruch 2, dadurch gekennzeichnet, daß dem Gebührenspeicher Einrichtungen zugeordnet sind, die bei unzureichendem Gebührenguthaben eine Meldung an eine der anfordernden Gebührenerfassungsstelle (1) zugeordnete Verkehrsüberwachungsstelle abgibt.

4. System zum Abbuchen von Straßenbenutzungsgebühren nach Anspruch 2, dadurch gekennzeichnet, daß Zahlstellen (6) vorhanden sind, an denen unter Eingabe der Plakettennummer und Eingabe von Bargeld oder mittels Kreditkarten Meldungen an die Gebührenerfassungszentrale (1) absetzbar sind, mittels derer das der Plakettennummer zugeordnete Gebührenguthaben erhöhbar ist.

5. System zum Abbuchen von Straßenbenutzungsgebühren nach Anspruch 1, dadurch gekennzeichnet, daß mindestens ein Teil der Speicherplätze im Gebührenspeicher für Verrechnungskonten vorgesehen ist, in denen jeweils nach Passieren einer Gebührenerfassungsstelle (1) die entsprechende Gebühr zur späteren Verrechnung vorgemerkt wird und daß für jeden Speicherplatz eine Bankverbindung (7) mit abgespeichert ist, von der die angefallenen Gebühren abbuchbar sind.

6. System zum Abbuchen von Straßenbenutzungsgebühren nach Anspruch 5, dadurch gekennzeichnet, daß Angaben über die anfordernde Gebührenerfassungsstelle und die Erfassungszeit mit abgespeichert werden.

7. System zum Abbuchen von Straßenbenutzungsgebühren nach Anspruch 1, dadurch gekennzeichnet, daß jede Gebührenerfassungsstelle (1) direkt einer Gebührenerfassungszentrale (5) zugeordnet ist und daß diese Gebührenerfassungszentrale (5) Mittel aufweist, um anhand der Plakettennummer die zuständige Gebührenerfassungszentrale zu ermitteln und Meldungen über zu verrechnende Straßenbenutzungsgebühren dorthin weiterzuleiten.

8. System zum Abbuchen von Straßenbenutzungsgebühren nach Anspruch 1, dadurch gekennzeichnet, daß die Gebührenerfassungsstelle (1) Mittel aufweist, um anhand der Plakettennummer die zuständige Gebührenerfassungszentrale zu ermitteln und Meldungen über zu verrechnende Straßenbenutzungsgebühren dorthin weiterzuleiten.

9. System zum Abbuchen von Straßenbenutzungsgebühren nach Anspruch 1, dadurch gekennzeichnet, daß mehrere, demselben Straßenabschnitt zugeordnete Gebührenerfassungsstellen zu einer Gruppe zusammengefaßt sind, die dem System gegenüber wie eine einzelne Gebührenerfassungsstelle (1) wirkt und die die dafür erforderlichen Einrichtungen auch nur einmal aufweist.

10. System zum Abbuchen von Straßenbenutzungsgebühren nach Anspruch 1, dadurch gekennzeichnet, daß die Gebührenerfassungsstelle (1) wie eine Mobilfunk-Teilnehmerstation mit dem öffentlichen Fernmeldenetz (4) verbunden ist.

11. System zum Abbuchen von Straßenbenutzungsgebühren nach Anspruch 2, dadurch gekennzeichnet, daß an Zahlstellen (6) Einrichtungen zum Erwerb von Plaketten (2) vorhanden sind.

12. System zum Abbuchen von Straßenbenutzungsgebühren nach Anspruch 4, dadurch gekennzeichnet, daß es mit andersartigen Systemen zum Bezahlen von Straßenbenutzungsgebühren kombiniert ist.

13. Verfahren zum Abbuchen von Straßenbenutzungsgebühren mittels mindestens einer Gebührenerfassungsstelle (1), die laufend Signale aussendet, durch die Plaketten (2) in vorbeifahrenden Kraftfahrzeugen (3) derart aktiviert werden, daß sie ihre Plakettennummer an die Gebührenerfassungsstelle (1) senden, mittels einer Verbindung durch das öffentliche Fernmeldenetz (4) zu mindestens einer Gebührenerfassungszentrale (5) mit einem Gebührenspeicher der für jede der Gebührenerfassungszentrale (5) zugeordnete Plakette einen durch die Plakettennummer adressierbaren Speicherplatz aufweist, bei dem nach dem Passieren einer Gebührenerfassungsstelle Information über die für den dieser Gebührenerfassungsstelle zugeordneten Straßenabschnitt zu verrechnende Straßenbenutzungsgebühr im zugeordneten Speicherplatz erfaßt wird.

## Claims

1. System for debiting road tolls having at least one toll acquisition point (1), which continuously emits signals which activate badges (2) in passing motor vehicles (3) in such a way that they transmit their badge number to the toll acquisition point (1), characterized by a connection through the public telecommunication network (4) to at least one toll acquisition control centre (5) having a toll memory which, for each badge assigned to the toll acquisition control centre (5), has a memory location addressable by the badge number, and by means of acquiring information about the road toll chargeable for the section of road assigned to said toll acquisition point in the assigned memory location after a toll acquisition point has been passed.

2. System for debiting road tolls according to claim 1, characterized in that at least some of the memory locations in the toll memory are provided for toll credit balances, from which the appropriate toll is debited each time a toll acquisition point (1) is passed.

3. System for debiting road tolls according to claim 2, characterized in that associated with the toll memory is equipment which, in the event of an insufficient toll credit balance, sends a message to a traffic monitoring point assigned to the requesting toll acquisition point (1).

4. System for debiting road tolls according to claim 2, characterized in that pay points (6) are provided where, by entering the badge number and paying in cash or using credit cards, messages by means of which the toll credit balance assigned to the badge number may be increased may be transmitted to the toll acquisition control centre (1).

5. System for debiting road tolls according to claim 1, characterized in that at least some of the memory locations in the toll memory are provided for charge accounts in which, each time a toll acquisition point (1) is passed, the appropriate toll is initially flagged for subsequent charging and that there is simultaneously stored for each memory location a bank account (7) from which the accruing tolls are to be debited.

6. System for debiting road tolls according to claim 5, characterized in that data relating to the requesting toll acquisition point and the acquisition time are simultaneously stored.

7. System for debiting road tolls according to claim 1, characterized in that each toll acquisition point (1) is directly assigned to a toll acquisition control centre (5) and that said toll acquisition control centre (5) comprises means of determining the appropriate toll acquisition point on the basis of the badge number and relaying to said toll acquisition point messages about chargeable roll tolls.

8. System for debiting road tolls according to claim 1, characterized in that the toll acquisition point (1) comprises means of determining the appropriate toll acquisition control centre on the basis of the badge number and relaying to said toll acquisition control centre messages about chargeable road tolls.

9. System for debiting road tolls according to claim 1, characterized in that a plurality of toll acquisition points assigned to the same section of road are combined into a group which, in relation to the system, operates like a single toll acquisition point (1) and also comprises only a single set of the devices required for said purpose.

10. System for debiting road tolls according to claim 1, characterized in that the toll acquisition point (1) is connected in the manner of a mobile radio subscriber station to the public telecommunication network (4).

11. System for debiting road tolls according to claim 2, characterized in that devices for purchasing badges (2) are provided at pay points (6).

12. System for debiting road tolls according to claim 4, characterized in that it is combined with other types of road toll payment systems.

13. Method of debiting road tolls by means of at least one toll acquisition point (1), which continuously emits signals which activate badges (2) in passing motor vehicles (3) in such a way that they transmit their badge number to the toll acquisition point (1), by means of a connection through the public telecommunication network (4) to at least one toll acquisition control centre (5) having a toll memory which, for each badge assigned to the toll acquisition control centre (5), has a memory location addressable by the badge number, whereby information about the road toll chargeable for the section of road assigned to said toll acquisition point is acquired in the assigned memory location after a toll acquisition point has been passed.

## Revendications

1. Système permettant Le débit des droits de péage avec au moins un poste de péage automatique (1) qui envoie en permanence des signaux vers des plaquettes (2) se trouvant dans les véhicules (3) et que les plaquettes ainsi activées envoient leur numéro au poste de péage automatique (1), caractérisé par le fait qu*il est relié à au moins une centrale d'enregistrement des droits (5) par le réseau de télécommunications (4) public. Cette centrale d'enregistrement des droits (5) possède une mémoire d*enregistrement des droits, permettant à chaque plaquette dépendant d*elle d*avoir un emplacement dans la mémoire selon son numéro.
Système caractérisé également par le fait qu*il dispose de moyens d*enregistrer, après le passage à un poste de péage automatique, des informations sur le droit de péage à acquitter, pour le tronçon de route attribué à ce poste de péage automatique à l*emplacement correspondant dans la mémoire.

2. Système permettant le débit des droits de péage suivant la revendication 1, caractérisé par le fait qu*au moins une partie de la mémoire est réservée au crédit servant à acquitter les droits et duquel sont débités après passage à un poste de péage automatique (1) les droits correspondants.

3. Système permettant le débit des droits de péage suivant la revendication 2, caractérisé par le fait que la mémoire est organisée de telle manière que, dans le cas où le crédit servant à acquitter les droits n*est pas suffisant, un avertissement est transmis à un poste de contrôle du trafic correspondant au poste de péage automatique (1) concerné.

4. Système permettant le débit des droits de péage suivant la revendication 2, caractérisé par le fait qu*il existe des caisses (6) auxquelles il est possible, sur présentation du numéro de la plaquette et d*argent en espèces ou d*une carte de crédit, d*entrer en communication avec la centrale d'enregistrement des droits (5), afin de pouvoir augmenter le crédit correspondant au numéro de plaquette.

5. Système permettant le débit des droits de péage suivant la revendication 1, caractérisé par le fait qu*au moins une partie de la mémoire est réservée aux comptes de compensation, dans lesquels, après un passage à un poste de péage automatique (1), le droit correspondant est inscrit pour compensation ultérieure, et que pour chaque partie de la mémoire un lien avec une banque est également mémorisé (7), lien grâce auquel il est possible de débiter les droits.

6. Système permettant le débit des droits de péage suivant la revendication 5, caractérisé par le fait que des informations sur les postes de péage automatiques (1) concernés et 1∗heure d*enregistrement sont également mémorisées.

7. Système permettant le débit des droits de péage suivant la revendication 1, caractérisé par le fait que chaque poste de péage automatique (1) est relié directement à une centrale d'enregistrement des droits (5), et que ce poste de péage (1) dispose de moyens de déterminer la centrale d'enregistrement des droits (5) correspondante, grâce au numéro de la plaquette, et de faire suivre les informations sur les droits de péage à acquitter.

8. Système permettant le débit des droits de péage suivant la revendication 1, caractérisé par le fait que le poste de péage automatique (1) dispose de moyens, grâce au numéro de la plaquette, de déterminer la centrale d'enregistrement des droits et de faire suivre les informations sur les droits de péage à acquitter.

9. Système permettant le débit des droits de péage suivant la revendication 1, caractérisé par le fait que plusieurs postes de péage automatiques situés sur un même tronçon sont regroupés, ce qui permet au système de les considérer comme un seul poste de péage automatique (1) et de n*indiquer les dispositions nécessaires qu*une seule fois.

10. Système permettant le débit des droits de péage suivant la revendication 1, caractérisé par le fait que les postes de péage automatiques (1) sont reliés au réseau de télécommunication (4) public comme une station utilisant un service radiotéléphonique mobile.

11. Système permettant le débit des droits de péage suivant la revendication 2, caractérisé par le fait que des informations sur l*acquisition des plaquettes (2) sont disponibles aux caisses (6).

12. Système permettant le débit des droits de péage suivant la revendication 4, caractérisé par le fait qu*il est combiné avec d*autres types de systèmes permettant l*acquittement des droits de péage.

13. Procédé permettant le débit des droits de péage grâce à au moins un poste de péage automatique (1) qui envoie en permanence des signaux vers des plaquettes (2) se trouvant dans les véhicules (3), et que les plaquettes ainsi activées envoient leur numéro au poste de péage automatique (1), grâce au fait qu*il est relié avec au moins une centrale d'enregistrement des droits (5) par le réseau de télécommunications (4) public. Cette centrale d'enregistrement des droits (5) possède un système d*enregistrement des droits, qui permet à chaque plaquette dépendant d*elle d*avoir un emplacement dans la mémoire selon son numéro. Ce procédé permet, après un passage à un poste de péage automatique, d*enregistrer, à l*emplacement correspondant dans la mémoire, des informations sur le droit de péage à acquitter, pour le tronçon de route attribué à ce poste de péage automatique.
